# FASCICULE DE BREVET EUROPEEN

(11) **EP 0 028 224 B1**
(45) Date de publication et mention de la délivrance du brevet: **12.01.1983**
(21) Numéro de dépôt: 80900774.3
(22) Date de dépôt: 06.05.1980
(51) Int. Cl.: F02B 71/06, F04B 31/00

(54) **MACHINE TANDEM A PISTONS LIBRES OPPOSES**
TANDEMMASCHINE MIT ENTGEGENGESETZTEN FREIEN KOLBEN
TANDEM MACHINE WITH OPPOSITE FREE PISTONS

(30) Priorité: 07.05.1979 FR 7911513
(43) Date de publication de la demande: 13.05.1981
(73) Titulaire: Benaroya, Henry, F-92200 Neuilly sur Seine (FR)
(72) Inventeur: Benaroya, Henry, F-92200 Neuilly sur Seine (FR)
(74) Mandataire: Fort, Jacques
(86) Numéro de dépôt international: FR8000070
(87) Numéro de publication internationale: WO8002442

## Description

L'invention est relative à des machines tandem à pistons libres opposés comportant au moins deux groupes de pistons-cylindres moteurs disposés parallèlement l'un à côté de l'autre et au moins deux éléments compresseurs, chacun de ces groupes pistons-cylindres moteurs comprenant deux cylindres alignés dans chacun desquels travaillent deux pistons moteurs opposés, les deux pistons moteurs extérieurs de chaque groupe étant reliés à des pistons compresseurs par l'intermédiaire de traverses extérieures fixées l'une à l'autre par au moins un élément de liaison, de sorte que soit formé ainsi un équipage mobile extérieur, tandis que les deux pistons moteurs intérieurs de chaque groupe sont reliés entre eux et à d'autres pistons compresseurs par une traverse intérieure pour former ainsi un équipage mobile intérieur.

Dans ces machines, l'équipage mobile extérieur est soumis à des vibrations longitudinales créées par les harmoniques des efforts périodiques ainsi qu'à des vibrations de flexion créées par des dissymétries de fonctionnement dans les groupes pistons-cylindres moteurs, ces dissymétries étant dues surtout à des différences dans la vitesse de combustion, dans- l'avance de combustion, dans l'état des injecteurs, etc.

L'un des paramètres influençant de la manière la plus défavorable l'amplitude de ces vibrations est la longueur des bras de levier par lesquels les tiges des pistons compresseurs sont reliées aux susdites pièces transversales (croisillons) extérieures.

L'invention vise notammet à obtenir un raccourcissement de ces bras de levier et, par conséquent, une diminution de l'amplitude des vibrations susmentionnées.

Dans ce but, les pistons compresseurs faisant partie de l'équipage mobile extérieur sont disposés à l'extérieur des pièces transversales de cet équipage, tandis que les pistons moteurs et le ou les éléments de liaison faisant partie de ce même équipage mobile se trouvent du côté intérieur desdites traverses.

Dans le cas où chacune des traverses de l'équipage mobile extérieur est montée, de façon à pouvoir y glisser, sur une tige ou un tube qui s'étend entre deux supports fixes et qui se trouvent de part et d'autre de ladite pièce, il est avantageux de fixer les cylindres des pistons compresseurs faisant partie de cet équipage mobile sur le support extérieur de ladite tige ou dudit tube.

Pour obtenir des puissances élevées, on est amené à prévoir, de chaque côté de la traverse interne, quatre pistons moteurs internes déplaçables le long des cylindres moteurs disposés aux sommets d'un rectangle et deux pistons compresseurs coulissant dans des cylindres compresseurs internes dont les axes passent hors dudit rectangle, l'équipage mobile externe comprenant deux traverses externes reliées par au moins un tirant, portant chacune quatre pistons externes déplaçables dans quatre desdits cylindres moteurs et deux pistons compresseurs coulissant dans des cylindres compresseurs externes.

L'un des problèmes qui se présente alors est constitué par la différence de masse intrinsèque entre les équipages mobiles interne et externe, qu'il est nécessaire de compenser par adjonction de masses qui provoquent des efforts importants sur les moyens de synchronisation; un autre problème est constitué par les dimensions et la masse qu'atteignent les traverses, qui doivent transmettre des efforts importants et alternés entre pistons compresseurs et pistons moteurs.

L'invention vise également à réduire dans ce cas la masse de chacun des équipages, en agissant notamment sur celle des traverses qui en constitue un élément important, et à équilibrer le plus possible ces masses de façon intrinsèque.

Dans ce but, les axes des cylindres compresseurs internes passent par le prolongement de la petite médiane dudit rectangle tandis que les axes des compresseurs externes, disposés hors dudit rectangle, passent par le prolongement de la grande médiane de ce dernier.

Un mode d'exécution d'une machine tandem selon l'invention et des variantes sont représentés dans les dessins ci-annexés, dans lesquels:
-la fig. 1 est une vue schématique, en coupe longitudinale, d'une machine présentant une configuration "à plat";
-la fig. 2 est une coupe transversale d'une machine constituant une variante;
-la fig. 3, similaire à une fraction de la fig. 1, montre une autre variante;
-la fig. 4, similaire à la fig. 2, est un schéma de principe montrant la disposition des axes des cylindres moteurs et des cylindres compresseurs d'une autre variante encore.

La machine illustrée en fig. 1 comporte deux groupes de pistons-cylindres moteurs A et B mais elle pourrait comporter un nombre plus important de groupes de pistons-cylindres moteurs. Chacun de ces groupes comporte deux cylindres moteurs alignés 1 et 2. Dans chacun de ces cylindres travaillent deux pistons moteurs opposés 3, 4 et 5, 6. Chacun de ces cylindres est entouré de culottes de balayage et d'échappement communiquant avec le compartiment délimité par les pistons par des moyens qui ne sont représentés, de façon très schématique; que sur l'un des cylindres 1.

La machine comporte, en outre, huit cylindres compresseurs 7, 8, 9, 10, 11, 12, 13, 14 dans lesquels travaillent les pistons compresseurs 15, 16, 17, 18, 19, 20, 21, 22. Les cylindres compresseurs sont avantageusement agencés de façon telle que les pistons compresseurs fonctionnent à double effet. Les soupapes d'aspiration et de refoulement qui se trouvent des deux côtés des cylindres compresseurs ne sont pas représentées sur la fig. 1, leur disposition étant classique.

Les organes mobiles peuvent être regardés comme répartis entre un équipage extérieur et un équipage intérieur.

Les pistons moteurs extérieurs 3 et 6 des deux groupes de pistons-cylindres moteurs A et B ainsi que les pistons compresseurs 15, 16, 17, 18 des cylindres compresseurs extérieurs 7, 8, 9, 10 font partie de l'équipage mobile extérieur dans le sens axial. A cet effet, les tiges de ces pistons moteurs et compresseurs sont fixées sur des traverses extérieures 23, 24, reliées par deux tiges ou tirants 25, 26. Les pièces transversales 23, 24 sont montées, de façon à pouvoir y glisser, sur des tiges ou tubes 27, 28 qui sont fixés de part et d'autre de ces pièces transversales sur des supports fixes 29, 30 et 31, 32 qui font partie du bâti de la machine. Dans une variante de réalisation, chacune des pièces 23 et 24 est fixée sur un tronçon de tige ou tube correspondant qui coulisse dans deux paliers fixés au bâti de la machine, placés chacun d'un côté de la pièce.

Conformément à l'invention et pour réduire la longueur radiale des pièces transversales extérieures 23, 24, les éléments compresseurs de l'équipage mobile extérieur sont disposés du côté extérieur des pièces 23, 24, tandis que les pistons moteurs extérieurs 3 et 6 de ce même équipage mobile ainsi que les tiges de liaison 25 et 26 se trouvent entre les traverses 23, 24, c'est-à-dire du côté intérieur de ces pièces.

La réduction de masse des organes mobiles que permet d'obtenir cette disposition a plusieurs causes, qui seront maintenant brièvement indiquées. Il faut d'abord rappeler que les forces sont imposées et doivent correspondre à des contraintes de fatique admissibles dans le métal constituant les pièces de l'équipage mobile. Ces contraintes, pour des forces données, varient en fonction de la dimension des traverses 23 et 24 et de la longueur du bras de levier que présentent, par rapport au centre des traverses, les diverses forces appliquées (par les moteurs, les compresseurs et les tirants): en plaçant les cylindres compresseurs près de l'axe (ce qui est possible puisqu'il suffit de laisser l'espace radial nécessaire au bàti 29), on réduit les bras de levier, donc les contraintes pour des forces égales, donc la section à donner à la traverse. De plus, un développement radial plus faible correspond evidemment a une masse plus faible et a une moindre sensibilité aus vibrations. Une diminution de la masse est par ailleurs très avantageuse car elle permet d'augmenter le nombre de battements par unité de temps et donc la puissance de la machine (produit de l'énergie fournie par cycle par le nombre de cycles par unité de temps).

Avantageusement, les cylindres compresseurs 7, 8 et 9, 10 dans lesquels travaillent les pistons compresseurs 15, 16, 17, 18 faisant partie de l'équipage mobile extérieur sont fixés respectivement sur les parties 29 et 31 du bâti de la machine sur lesquelles sont fixées également les extrémités extérieures des tiges ou tubes 27, 28.

L'équipage mobiie intérieur comprend les pistons moteurs intérieurs 4 et 5 des deux groupes pistons-cylindres moteurs A et B ainsi que les pistons compresseurs 19, 20, 21, 22. Les tiges de tous ces pistons moteurs et compresseurs sont fixées sur une traverse intérieure 33 dans laquelle sont ménagées des ouvertures 34, 35 pour le passage libre des tirants 25, 26 de l'équipage mobile extérieur. Les cylindres compresseurs 11, 12, 13, 14 dans lesquels travaillent les pistons compresseurs 19, 20, 21, 22 sont fixés avantageusement sur l'extérieur de la partie 36 du bâti à l'intérieur de laquelle se trouvent les groupes pistons-cylindres moteurs.

De cette façon, la pièce transversale 33 de l'équipage mobile intérieur a une longueur radiale supérieure à celle des pièces transversales 23, 24 de l'équipage mobile extérieur. En effet, la distance minimum entre les compresseurs intérieurs et l'axe est déterminée par l'encombrement des culottes de balayage et d'échappement des cylindres moteurs.

En plus de l'avantage déjè mentionné de l'invention et qui consiste dans le raccourcissement des pièces transversales 23, 24 de l'équipage mobile extérieur et dans la réduction de la masse de ces pièces transversales, l'invention entraîne d'autres avantages. C'est ainsi que les manches d'aspiration des cylindres compresseurs sont bien séparées pour chaque phase d'aspiration, ce qui permet de mieux les dimensionner, de les simplifier et de faciliter' leus montage et leur démontage. Cette facilité, du montage et du démontage est surtout importante pour les plaques porte-clapets des cylindres compresseurs. En outre, les injecteurs des cylindres moteurs sont également facilement accessibles et, par conséquent, faciles· .à démonter. De plus, l'air refoulé par les compresseurs extérieurs 7, 8, 9, 10 peut être refroidi séparément dans de très bonnes conditions. Enfin, l'extérieur du bâti qui entoure les groupes pistons-cylindres moteurs et sur lequel sont montés uniquement les cylindres compresseurs de l'équipage mobile intérieur offre de la place pour l'installation de commandes d'injection qui peuvent ainsi être rapprochées des injecteurs.

La variante illustrée en fig. 2, où les organes correspondant à ceux de la fig. 1 portent le même numéro de référence, comporte quatre groupes de pistons-cylindres moteurs: sur cette figure a été représenté schématiquement l'encombrement radial des culottes 37 de balayage et d'échappement des moteurs. On voit que les compresseurs intérieurs 14 qui s'appuient sur le bâti 36 ne peuvent être plus proches de l'axe qu'ils ne le sont sur la fig. 2, du fait notamment de la présence des culottes de balayage et d'échappement entourant les cylindres moteurs 2.

La variante de la fig. 3, où les organes correspondant à ceux de la fig. 1 portent encore le même numéro de référence, se différencie de celle de la fig. 1 en ce que l'équipage extérieur ne comporte que deux pistons compresseurs 38 dont un seul est montré. Chacun de ces pistons 38, placé dans l'axe de la machine, se déplace dans un cylindre compresseur 39. Les pistons 38 sont, dans le mode de réalisation de la fig. 3, portés par des tiges 40 solidaires des traverses 23, placés en prolongement d'un tirant axial 41 qui remplace les tirants 25 et 26 de la fig. 1. Les tiges 40 peuvent être constituées par des prolongements du tirant 41 sur lequel les traverses 23 sont fixées.

Dans le mode de réalisation illustré en fig. 3, la tige 40 se prolonge au-delà du piston 38 et elle peut ainsi être supportée par des paliers guides 42 placés de part et d'autre de chaque cylindre 39. Le tirant axial 41 est, de son côté, guidé par deux paliers 43 placés à proximité des traverses et dont un est visible sur la fig. 3. Les traverses 23 peuvent alors être soit guidées uniquement par le tirant axial 41 et les tiges 40 qui les portent et coulissent dans les paliers guides 43 et 42, soit guidées de plus par coulissement sur un nombre pair de tiges ou de tubes fixes 44 disposés symétriquement, comme indiqué en tirets sur la fig. 3. Des tiges 44 peuvent également guider la traverse 33.

Dans la variante montrée en fig. 4, où les organes correspondant à ceux de la fig. 1 portent les mêmes numéros de référence, la traverse interne 33, qui, du fait des efforts auxquels elle est soumise, sera généralement usinée dans une pièce forgée unique, est fixée sur un tube axial 45 de guidage, porté par des paliers (non représentés) écartés l'un de l'autre, d'une distance au moins égale à trois fois le diamètre du tube, et fixés au bâti. La traverse 33 comporte deux bras opposés horizontaux fixés aux tiges des pistons des cylindres compresseurs internes 11-14. Deux excroissances de la traverse sont fixées aux tiges des huit pistons des cylindres moteurs internes.

L'équipage mobile externe comporte deux traverses externes 23 dont l'envergure peut être rendue très inférieure à celle de la traverse centrale 33, ce qui offre plusieurs avantages. D'une part, on tend à équilibrer les masses des équipages internes et externes de façon inhérente. D'autre part, les contraintes subies par les traverses externes sont sensiblement diminuées, particulièrement au cours de la phase motrice, lorsque des efforts de signes opposés sont transmis par les tiges de pistons moteurs externes et les tirants 25 et 26 de liaison entre les traverses 23, placés au droit des tiges des pistons des cylindres compresseurs 7, 10 et 8, 9. Cette disposition des tirants leur permet de passer en dehors de la traverse centrale 33. Il est en conséquence possible de leur donner une constitution monobloc et d'autoriser un démontage relativement aisé de la traverse 33.

La disposition de traverses centrale et externes qui vient d'être décrite présente des avantages importants par rapport à la disposition qui consiste à placer les axes des compresseurs internes et externes dans le même plan (fig. 2).

Cet avantage apparaît si l'on se souvient que les axes des cylindres moteurs 1 ou 2 doivent être disposés aux angles d'un rectangle pour concilier à la fois un rapprochement maximum et la nécessité d'accéder aux injecteurs, placés dans les anneaux médians des cylindres moteurs. En adoptant la disposition montrée en fig. 4, on réduit l'envergure des traverses externes, ce qui permet de réduire la masse de deux façons: d'une part, les dimensions en plan sont plus faibles; d'autre part, les moments des forces sont également réduits. On tend ainsi à équilibrer de façon inhérente la masse des équipages interne et externe.

Les traverses doivent être munies de moyens de guidage. Une première solution consiste à la munir de paliers glissant sur des tubes de guidage fixe. Toutefois, pour une installation de grande puissance, il est plus avantageux de constituer les moyens de guidage par un ou plusieurs tube(s) fixé(s) à la traverse et se déplaçant dans des paliers fixes dont la distance est égale à au moins quatre fois le diamètre du tube. Si cette solution augmente légèrement la masse des équipages mobiles, elle a en contrepartie l'intérêt d'éviter tout coussinet, garniture et arrivée d'huile mobile et de permettre de rendre les équipages mobiles sensiblement symétriques par rapport à l'axe longitudinal de la machine.

D'autres variantes encore sont possibles. C'est ainsi que la machine tandem qui vient d'être décrite peut travailler, ou bien en tant que compresseur dans lequel l'air comprimé dans les cylindres compresseurs est refoulé à l'extérieur, ou bien, et de préférence, en tant qu'autogénérateur de gaz sous pression dans lequel au moins la plus grande partie de l'air comprimé dans les cylindres compresseurs sert au balayage et à la suralimentation des cylindres moteurs dans lesquels les gaz de combustion ne se détendent qu'incomplètement, de sorte qu'un mélange chaud et sous pression composé de gaz de combustion et d'air de balayage sort des ouvertures d'échappement des cylindres moteurs, mélange qui peut être utilisé pour l'entraînement d'une turbine.

## Revendications

1. Machine tandem à pistons libres opposés comportant au moins deux groupes de pistons-cylindres moteurs disposés parallèlement l'un à côté de l'autre et au moins deux éléments compresseurs, chacun de ces groupes pistons-cylindres moteurs (A, B) comprenant deux cylindres alignés (1, 2) dans chacun desquels travaillent deux pistons moteurs opposés (3, 4 ou 5, 6), les deux pistons moteurs extérieurs (3, 6) de chaque groupe étant reliés à des pistons compresseurs (15, 16 ou 17, 18) par l'intermédiaire de traverses extérieures (23, 24) fixées l'une à l'autre par au moins un élément de liaison (25, 26), de sorte que soit formé ainsi un équipage mobile extérieur, tandis que les deux pistons moteurs intérieurs (4, 5) de chaque groupe sont reliés entre eux et à d'autres pistons compresseurs par une traverse intérieure (33) pour former ainsi un équipage mobile intérieur, caractérisée par le fait que les pistons compresseurs (15, 16, 17, 18) faisant partie de l'équipage mobile extérieur sont disposés à l'extérieur des traverses (23, 24) de cet équipage, dans le sens axial, tandis que les pistons moteurs (3, 6) et le ou les éléments de liaison (25, 26) faisant partie de ce même équipage mobile extérieur se trouvent du côté intérieur desdites traverses (23, 24).

2. Machine selon la revendication 1 dans laquelle chacune des traverses (23, 24) de l'équipage mobile extérieur est montée, de façon à pouvoir y glisser, sur une tige ou un tube (27, 28) qui s'étend entre deux supports fixes (29, 30 ou 31, 32) qui se trouvent de part et d'autre, de ladite traverse, caractérisée par le fait que le support (29 ou 31) de l'extrémité extérieure dudit tube ou de ladite tige sert à la fixation des cylindres (7, 8 ou 9, 10) dans lesquels travaillent les pistons compresseurs de l'équipage mobile extérieur.

3. Machine selon la revendication 1, caractérisée par le fait que chacune des traverses (23, 24) de l'équipage mobile extérieur est fixée sur un tronçon de tige ou de tube, chacun desdits tronçons coulissant dans deux paliers fixes (42, 43) qui se trouvent de part et d'autre de ladite traverse.

4. Machine selon l'une quelconque des revendications 1 à 3, caractérisée par le fait que les cylindres compresseurs (11 à 14) de l'équipage mobile intérieur sont montés sur le bâti (36) qui entoure les groupes pistons-cylindres moteurs. °

5. Machine selon la revendication 1, dans laquelle les traverses de l'équipage mobile extérieur sont reliées par un seul tirant (41), placé suivant l'axe de la machine, caractérisée en ce que ledit tirant (41) comporte, au-delà des traverses, des prolongements (40) d'entraînement de compresseurs (39) placés sur ledit axe.

6. Machine selon la revendication 5, caractérisée en ce que lesdits prolongements s'étendent au-delà des compresseurs dans des paliers fixes de guidage (42).

7. Machine suivant la revendication 5 ou 6, caractérisée en ce que lesdites traverses sont guidées par le tirant axial qui coulisse dans des paliers fixes de guidage (42, 43).

8. Machine selon la revendication 1, caractérisée en ce que l'équipage mobile interne comprend, de chaque côté de la traverse centrale, quatre pistons moteurs internes déplaçables le long des cylindres moteurs (2) disposés aux sommets d'un rectangle et deux pistons compresseurs coulissant dans des cylindres compresseurs internes (11, 12, 13 et 14) dont les axes passent hors dudit rectangle, en ce que l'équipage mobile externe comprend, fixés à chaque traverse externe, quatre pistons moteurs externes déplaçables dans les cylindres moteurs et deux pistons compresseurs coulissant dans des cylindres compresseurs externes (7, 10 et $; JÏ et en ce que les axes des cylindres compresseurs internes (11, 14 et 12, 13) passent par le prolongement de la petite médiane dudit rectangle, tandis que les axes des cylindres compresseurs externes (7, 10 et 8, 9) passent par le prolongement de la grande médiane du rectangle; (Fig. 4).

9. iv)achine suivant la revendication 8, caractérisée en ce que les traverses externes sont guidées par deux tirants (25, 26) disposés dans le plan des axes des compresseurs externes, avantageusement, au droit des axes de ces compresseurs.

10. Machine suivant la revendication 8 ou 9, caractérisée en ce que chaque traverse est munie de moyens de guidage constitués par au moins un tube fixé à la traverse et se déplaçant dans des paliers fixes dont la distance est égale à au moins quatre fois le diamètre du tube.

## Claims

1. Opposed free piston tandem machine comprising at least two groups of drive piston- cylinders arranged parallel one beside the other and at least two compressor elements, each of the drive piston-cylinder groups (A, B) comprising two aligned cylinders (1, 2) in each of which two opposed drive pistons work (3, 4 or 5, 6), the two outer drive pistons (3, 6) of each group being connected to compressor pistons (15, 16 or 17, 18) by outer cross-members (23, 24) fixed to one another by at least one linking element (25, 26), so that an outer movable train is thus formed, whilst the two inner drive pistons (4, 5) of each group are connected together and to other compressor pistons by an inner cross-piece (33) thus to form an inner movable train, characterized by the fact that the compressor pistons (19, 16, 17, 18) forming part of the outer movable train are arranged outside the cross-pieces (23, 24) of that train,.¡p the axial direction, whilst the drive pistons (3, 6) and the linking element(s) (25, 26) forming part of the same outer movable train are on the inside of said cross-pieces (23, 24).

2. Machine according to claim 1 in which each of the cross-pieces (23, 24) of the outer movable train is mounted, so as to be slidable thereon, on a rod or a tube (27, 28) which extends between two fixed supports (29, 30 or 31, 32) which are on both sides of said cross-piece, characterized by the fact that the support (29 or 31) _{Q}f the outer end of said tube or of said rod serves for the fixing of the cylinders (7, 8 or 9, 10) in which the compressor pistons of the outer movable train work.

3. Machine according to claim 1, characterized by the fact that each of the cross-pieces (23, 24) of the outer movable train is fixed to a rod or tube section, each of said sections sliding in two fixed bearings (42, 43) which are on both sides of said cross-piece.

4. Machine according to any one of claims 1 to 3, characterized by the fact that the compressor cylinders (11 to 14), of the inner movable train are mounted on the frame (36) which surrounds the drive piston-cylinder groups.

5. Machine according to claim 1, in which the cross-pieces of the outer movable train are connected by a single tie-rod (41), placed along the axis of the machine, characterized by the fact that said tie-rod (41) comprises, beyond the cross-pieces, extensions (41) for driving compressors (39) placed on said axis.

6. Machine according to claim 5, characterized by the fact that said extensions extend beyond the compressors in fixed guide bearings (42).

7. Machine according to claim 5 or 6, characterized in that said cross-pieces are guided by the axial tie-rod which slides in fixed guide bearings (42, 43).

8. Machine according to claim 1, characterized in that the inner movable train comprises, on each side of the central cross-piece, four inner drive pistons movable along the drive cylinders (2) arranged at the corners of a rectangle and two compressor pistons sliding in inner compressor cylinders (11, 12, 13 and 14) whose axes pass outside said rectangle, in that the outer movable train comprises, fixed to each outer cross-piece, four outer drive pistons movable in the drive cylinder and two compressor pistons sliding in outer compressor cylinders (7, 10 and 8, 9) and in that the axes of the inner compressor cylinders (11, 14 and 12, 13) cross the extension of the small median of the said rectangle, whilst the axes of the outer compressor cylinders (7, 10 and 8, 9) cross the extension of the large median of the rectangle.

9. Machine according to claim 8, characterized in that the outer cross-pieces are guided by two tie-rods (25, 26) arranged in the plane of the axes of the outer compressors, dvantageously, in line with the axes of these compressors.

10. Machine according to claim 8 or 9, characterized in that each cross-piece is provided with guide means constituted by at least one tube fixed to the cross-piece and moving in fixed bearings whose distance is equal to at least four times the diameter of the tube.

## Patentansprüche

1. Tandemmaschine mit entgegengestzten Freiflugkolben mit wenigstens zwei parallel nebeneinander angeordneten Motorgruppen mit Kolben und Zylindern und wenigstens zwei Verdichterelemente, wobei jede Motorgruppe mit Kolben und Zylindern (A, B) zwei in einer Flucht liegende Zylinder (1, 2) umfasst, in deren jedem zwei gegenläufige Motorkolben (3, 4 oder 5, 6) arbeiten, wobei die beiden äusseren Motorkolben (3, 6) einer jeden Gruppe mit Verdichterkolben (15, 16 oder 17, 18) durch äussere Querstücke (23, 24) verbunden sind, welche aneinander durch wenigstens ein Verbindungselement (25, 26) - befestigt sind, sodass eine äussere bewegliche Anordnung entsteht, während die beiden inneren Motorkolben (4, 5) einer jeden Gruppe miteinander und mit anderen Verdichterkolben durch ein inneres Querstück (33) verbunden sind, sodass eine innere bewegliche Anordnung entsteht, dadurch gekennzeichnet, dass die der äusseren beweglichen Anordnung angehörenden Verdichterkolben (15, 16, 17, 18) in axialer Richtung auf der Aussenseite der Querstücke (23, 24) dieser Anordnung angeordnet sind, während die der gleichen äusseren beweglichen Anordnung angehörenden Motorkolben (3, 6) und das Verbindungselement oder die Verbindungselemente (25, 26) auf der Innenseite dieser Querstücke (23, 24) liegen.

2. Maschine nach Anspruch 1, bei welcher jedes Querstück (23, 24) der äusseren beweglichen Anordnung auf einer Stange oder einem Rohr (27, 28) gleitet, welches sich zwischen zwei festen, beiderseits dieses Querstücks liegenden Haltern (29, 30 oder 31, 32) erstreckt, dadurch gekennzeichnet, dass der Halter (29 oder 31) des äusseren Endes des Rohrs oder der Stange zue Befestigung der Zylinder (7, 8 oder 9, 10) dient, in welchen der äusseren beweglichen Anordnung angehörende Verdichterkolben arbeiten.

3. Maschine nach Anspruch 1, dadurch gekennzeichnet, dass jedes Quarstück (23, 24) der äusseren beweglichen Anordnung an einem Stangen- oder Rohrabschnitt befestigt ist, wobei jeder dieser Abschnitte in zwei beiderseits dieses Querstücks angeordneten festen Lagern (42, 43) gleitet.

4. Maschine nach einem der Ansprüche 1 bis 3, dadurch gekennzeichnet, dass die Verdichterzylinder (11 bis 14) der inneren beweglichen Anordnung an dem die Motorgruppe mit Kolben und Zylinderen umgebenden Gestell (36) angebracht sind.

5. Maschine nach Anspruch 1, bei welcher die Querstüpke der äusseren beweglichen Anordnung durch eine einzige in der Achse der Maschine angeordnete Verbindungsstange (41) verbunden sind, dadurch gekennzeichnet, dass die verbindungsstange jenseits der Querstücke Verlängerungen (40) zum Antrieb von auf diese Achse liegenden Verdichtern (39) aufweist.

6. Maschine nach Anspruch 5, dadurch gekennzeichnet, dass sich diese Verlängerungen jenseits der Verdichter in festen Führungslagern (42) erstrecken.

7. Maschine nach anspruch 5 oder 6, dadurch gekennzeichnet, dass die Querstücke von der axialen Verbindungsstange geführt werden, welche in feste Führungslagern (42, 43) gleitet.

8. Maschine nach Anspruch 1, dadurch gekennzeichnet, dass die innere bewegliche Anordnung auf jeder Seite des Querstücks vier längs der in der Ecke eines Rechtecks angeordneten Zylinderkolben (2) verschiebbare innere Motorkolben aufweist und zwei Verdichterkolben, die in die inneren Verdichtungszylinder (11, 12, 13 und 14) gleiten, deren Achsen an diesem Rechteck vorbeiführen, dass die äussere bewegliche Anordnung vier an jedem äusseren Querstück befestigte, in die Motorzylinder verschiebbare Motorkolben aufweist, und zwei Verdichterkolben, die in die äusseren Verdichterzylinder (7, 10 und 8, 9) gleiten und die Achsen der inneren Verdichterkolben (11, 14 und 12, 13) durch die Verlängerung der kleinen Mittellinie des Rechtecks führen, während die Achsen der äusseren Verdichterzylinder (7, 10 und 8, 9) durch die Verlängerung der grossen Mittellinie des Rechtecks führen (Fig. 4).

9. Maschine nach Anspruch 8, dadurch gekennzeichnet, dass die äusseren Querstücke von zwei in der Ebene der Achsen der äusseren Verdichter angeordneten Verbindungselementen (25, 26) geführt werden, vorzugsweise entlang den Achsen dieser Verdichter.

10. Maschine nach Anspruch 1 oder 9, dadurch gekennzeichnet, dass jedes Querstück mit Führungsmitteln versehen ist, die aus mindestens einem, an das Querstück befestigten, sich in die festen Lager verschiebbaren Rohr bestehen, wobei die Entfernung mindestens dem vierfachen Rohrdurchmesser entspricht.
